# EUROPÄISCHE PATENTSCHRIFT

(11) **EP 3 480 477 B1**
(45) Veröffentlichungstag und Bekanntmachung des Hinweises auf die Patenterteilung: **09.02.2022**
(21) Anmeldenummer: 18190637.1
(22) Anmeldetag: 24.08.2018
(51) Int. Cl.: F16B 5/02, F16B 19/02, F21S 41/39

(54) **ANORDNUNG MIT EINEM ERSTEN, AN EINEM ZWEITEN BAUTEIL FESTZULEGENDEN BAUTEIL, LEUCHTE UND VERFAHREN**
ARRANGEMENT WITH A FIRST COMPONENT TO BE FIXED TO A SECOND COMPONENT, LIGHT AND METHOD
AGENCEMENT DOTÉ D'UN PREMIER COMPOSANT FIXÉ SUR UN DEUXIÈME COMPOSANT, LUMINAIRE ET PROCÉDÉ

(30) Priorität: 03.11.2017 DE 102017125712
(43) Veröffentlichungstag der Anmeldung: 08.05.2019
(73) Patentinhaber: Marelli Automotive Lighting Reutlingen (Germany) GmbH, 72762 Reutlingen (DE)
(72) Erfinder: FRITZ, Oliver, 72074 Tübingen (DE); EUCHNER, Daniel, 72661 Grafenberg (DE); HEUSING, Klaus, 98596 Brotterode-Trusetal (DE)
(74) Vertreter: Kohler Schmid Möbus Patentanwälte

(56) Entgegenhaltungen:
- EP-A1- 0 239 440
- EP-A1- 0 346 237
- EP-A1- 2 570 716
- EP-A1- 3 021 368
- WO-A1-2006/097067
- WO-A2-02/093228
- DE-A1- 10 048 279
- DE-A1-102012 202 933
- DE-U1- 20 317 863

## Beschreibung

Die Erfindung betrifft eine Anordnung mit einem ersten, an einem zweiten Bauteil der Anordnung mittels eines Verbindungselements der Anordnung entlang einer Verbindungsachse festzulegenden Bauteil, wobei zwischen dem ersten Bauteil und einem als Anschlag ausgebildeten Kopf des Verbindungselements ein Zwischenelement angeordnet ist, wobei das Zwischenelement mittels wenigstens eines vom ersten Bauteil unabhängigen Formelements bezüglich einer Drehung um die Verbindungsachse relativ zum zweiten Bauelement drehfest festlegbar oder festgelegt ist.

Eine solche Anordnung kommt beispielsweise bei Kraftfahrzeugen zur Anwendung. Insbesondere bei der Herstellung von Kraftfahrzeugleuchten, beispielsweise LED-Scheinwerfern, ist es üblich, einen Reflektor an beispielsweise einem Kühlkörper festzulegen. Dabei bildet der Reflektor das erste Bauteil der Anordnung und der Kühlkörper das zweite Bauteil. Typischerweise werden die beiden Bauteile miteinander verschraubt. Als Verbindungselement kommt somit eine Schraube zum Einsatz. Die Schraube weist typischerweise einen Kopf und einen Schaft auf.

Eine Verschraubung birgt jedoch den Nachteil, dass während des Verschraubens, sobald der Kopf der Schraube den Reflektor kontaktiert, ein Drehmoment auf den Reflektor wirkt. Der Reflektor kann sich somit relativ zum Kühlkörper verdrehen.

Um das jeweils gewünschte Lichtbild der Kraftfahrzeugleuchte zu erhalten, ist es erforderlich, vor der Verbindung der beiden Bauteile diese präzise relativ zueinander zu justieren. Somit besteht das Risiko, dass durch die Verschraubung bzw. Verbindung der beiden Bauteile das zunächst präzise eingestellte Lichtbild wieder verändert wird.

Eine Herstellung der Kraftfahrzeugleuchte ist somit erheblich erschwert. Aus der DE 203 17 863 U1 ist eine Anordnung mit wenigstens zwei über ein Verbindungselement verbindbaren Bauteilen bekannt. Bei dieser Anordnung ist ein Scheibenelement vorgesehen, das an dem an ihm direkt angrenzenden Bauteil drehbar angelenkt ist.

Eine einstellbare Befestigungsvorrichtung ist aus der EP 0 239 440 A1 bekannt. EP 2.570.716 offenbart auch eine Befestigungsvorrichtung.

Aufgabe der Erfindung ist es daher, eine Anordnung, eine Leuchte und ein Verfahren anzubieten, die es ermöglichen, ein erstes Bauteil an einem zweiten Bauteil unter Aufrechterhaltung einer Präzisionsjustierung der beiden Bauteile relativ zueinander festzulegen.

Gelöst wird die Aufgabe durch eine Anordnung mit den Merkmalen des Patentanspruchs 1.

Somit kann das Zwischenelement ein vom Verbindungselement ausgehendes Drehmoment aufnehmen und über das Formelement an das zweite Bauteil ableiten. Dabei kann das Drehmoment insbesondere von einer Drehbewegung des Kopfes des Verbindungselementes herrühren.

Das Zwischenelement kann somit als Drehmomentaufnahme, insbesondere als Drehmomentaufnahmeblech, wirken. Insbesondere kann das erste Bauteil drehmomentfrei - oder zumindest im Wesentlichen drehmomentfrei - bleiben. Somit kann erreicht werden, dass während des Festlegens des ersten Bauteils am zweiten Bauteil keine oder im Wesentlichen keine Kräfte und/oder Drehmomente am ersten Bauteil relativ zum zweiten Bauteil angreifen. Ist das erste Bauteil relativ zum zweiten Bauteil justiert, so kann diese Justierung, insbesondere eine etwaige Präzisionsjustierung, aufrechterhalten bleiben.

Das Zwischenelement kann scheibenförmig geformt sein. Es kann auch eine längliche Form aufweisen.

Auch ist denkbar, dass die Anordnung wenigstens zwei Formelemente aufweist, mit denen das Zwischenelement bezüglich der Drehung um die Verbindungsachse relativ zum zweiten Bauteil drehfest festlegbar oder festgelegt ist.

Das Formelement kann einen kreisförmigen Querschnitt aufweisen.

Bei einer Ausführungsform der Anordnung mit nur einem einzigen Formelement ist es besonders bevorzugt, wenn das Formelement einen nichtkreisförmigen Querschnitt aufweist. Somit lässt sich eine drehfeste Festlegung des Zwischenelements am zweiten Bauteil erreichen.

Sind mehrere Formelemente vorgesehen, so können diese voneinander beabstandet und parallel oder im Wesentlichen parallel zueinander und vorzugsweise parallel oder im Wesentlichen parallel zur Verbindungsachse angeordnet sein. Somit können das oder die Formelemente das Zwischenelement beabstandet und unabhängig vom Verbindungselement am zweiten Bauteil drehfest festlegen.

Das erste und das zweite Bauteil sind als Elemente einer Kraftfahrzeugleuchte, nämlich als Reflektor und als Kühlkörper, ausgebildet. Die erfindungsgemäße Anordnung ist somit in der Kraftfahrzeugleuchte ausgebildet.

Die Kraftfahrzeugleuchte kann beispielsweise als Scheinwerfer, insbesondere als LED-basierter Scheinwerfer ausgebildet sein oder einen solchen umfassen.

Das Formelement kann, insbesondere zusätzlich zum Verbindungselement, eine Verbindung zwischen dem zweiten Bauteil und dem Zwischenelement herstellen. Dazu kann das Formelement am zweiten Bauteil oder am Zwischenelement ausgebildet sein.

Besonders bevorzugt kann das Formelement als Vorsprung des zweiten Bauteils oder des Zwischenelements ausgebildet sein.

Insbesondere kann das Formelement am zweiten Bauteil ausgebildet sein. Es kann auch formschlüssig mit wenigstens einem dieser beiden Elemente, d. h. dem zweiten Bauteil und/oder dem Zwischenelement, verbindbar oder verbunden sein.

Ist das Formelement beispielsweise als Vorsprung des zweiten Bauteils ausgebildet und mit dem Zwischenelement formschlüssig, insbesondere durch Zusammenstecken, verbindbar, so kann das Zwischenelement vor dem Verbinden mittels des Verbindungselements durch einfaches Zusammenstecken mit Hilfe des Formelements relativ zum zweiten Bauteil drehfest festgelegt werden.

Eine besonders einfache Verbindung der beiden Bauteile lässt sich erzielen, wenn das Verbindungselement schraubenförmig, insbesondere als Schraube, ausgebildet ist.

Das erste und das zweite Bauteil können jeweils eine, vorzugsweise zu einer jeweils anderen Verbindungselementöffnung korrespondierend positionierte, Verbindungselementöffnung zur Aufnahme des Verbindungselements aufweisen. Beispielsweise kann die Verbindungselementöffnung des ersten Bauteils als Durchgangsöffnung ausgebildet sein. Die Verbindungselementöffnung des zweiten Bauteils kann als Sackloch oder als Durchgangsöffnung ausgebildet sein.

Das Verbindungselement dringt durch das erste Bauteil durch und in das zweite Bauteil hinein, insbesondere kann es durch- bzw. eingeschraubt sein. Das erste und das zweite Bauteil können somit besonders stabil aneinander festgelegt werden. Kontaktiert der Kopf des Verbindungselements beim Eindrehen das Zwischenelement, so kann es, insbesondere reibungsbedingt, zu einer Übertragung eines Drehmoments auf das Zwischenelement kommen. Dieses Drehmoment kann somit über das Zwischenelement in das zweite Bauelement übergeleitet und vom zweiten Bauelement abgeleitet werden.

Das erste Bauteil kann auch eine Formelementdurchgangsöffnung zur Aufnahme des Formelements aufweisen. Die Formelementdurchgangsöffnung kann sich außerhalb der Verbindungsachse befinden.

Auch kann vorgesehen sein, dass, insbesondere bei nicht montiertem Verbindungselement, das erste und das zweite Bauteil relativ zueinander justierbar sind.

Dazu kann insbesondere vorgesehen sein, dass der Querschnitt der Formelementdurchgangsöffnung in einer Ebene senkrecht zur Verbindungsachse zumindest abschnittsweise größer ist als der Querschnitt des Formelements. Auch die Verbindungselementöffnung kann zumindest abschnittsweise einen größeren Querschnitt als das ihr zugeordnete Verbindungselement aufweisen. Sie kann insbesondere einen größeren Durchmesser aufweisen als ein Schaft des Verbindungselements. Dann kann das erste Bauteil relativ zum zweiten Bauteil in einer Ebene senkrecht zur Verbindungsachse verlagert und/oder gedreht und somit feinjustiert werden.

Ist der Querschnitt der Formelementdurchgangsöffnung in einer Ebene senkrecht zur Verbindungsachse zumindest abschnittsweise größer als der Querschnitt des Formelements, kann in den entstehenden Freiraum innerhalb der Formelementdurchgangsöffnung Klebstoff einfüllbar sein und/oder eingefüllt sein. Somit kann die Formelementdurchgangsöffnung, insbesondere der Freiraum in ihrem Inneren, als Klebetopf genutzt werden.

Für eine temporäre Fixierung, insbesondere solange das Verbindungselement noch nicht endgültig montiert ist, können das erste Bauteil und das zweite Bauteil in ihrer relativen Lage zueinander durch einen Klebstoff fixiert sein.

Insbesondere kann der Klebstoff elektromagnetisch härtend, beispielsweise UV-Licht-härtend, sein. Dann können die Aushärtung des Klebstoffs und damit die Fixierung berührungslos erfolgen.

Denkbar ist auch, dass das erste und/oder das zweite Bauteil aus einem Kunststoff, insbesondere einem spritzgussfähigen Kunststoff, beispielsweise Polycarbonat, gebildet sind oder einen solchen aufweisen. Somit kann wenigstens eines der Bauteile, beispielsweise das erste Bauteil, insbesondere der Reflektor, mittels Spritzguss hergestellt sein.

Die Erfindung betrifft des Weiteren eine Leuchte mit wenigstens einer erfindungsgemäßen Anordnung. Bei einer solchen Leuchte kann beispielsweise besonders einfach ein gewünschtes Lichtbild eingestellt und dauerhaft festgelegt werden.

Die Leuchte ist als Kraftfahrzeugleuchte ausgebildet oder umfasst eine solche.

Zur Herstellung einer Leuchte eines Kraftfahrzeugs, beispielsweise eines Front- und/oder eines Rückscheinwerfers, ergeben sich bei der Einstellung eines gewünschten Lichtbildes besonders hohe Präzisionsanforderungen an die Relativpositionierung eines Reflektors relativ zu einem Kühlkörper und/oder zu anderen Elementen. Bereits minimale Abweichungen des Reflektors von seiner Sollposition können zu erheblichen Missgestaltungen des resultierenden Lichtbildes führen. Dies betrifft in besonderem Maße auch LED-basierte Leuchten. Durch Verwendung einer erfindungsgemäßen Anordnung kann somit der Reflektor, beispielsweise an einem ihm zugeordneten Kühlkörper, unter Beibehaltung einer vorhergehenden Präzisionsjustierung festgelegt werden. Somit lassen sich auf besonders einfache Weise Leuchten mit präzise justiertem Lichtbild herstellen.

In den Rahmen der Erfindung fällt des Weiteren ein Verfahren zur Festlegung eines ersten Bauteils an einem zweiten Bauteil einer erfindungsgemäßen Anordnung und/oder einer erfindungsgemäßen Leuchte, wobei vor Festlegen des ersten Bauteils am zweiten Bauteil mittels des Verbindungselements der Anordnung das Zwischenelement bezüglich einer Drehung um die Verbindungsachse relativ zum zweiten Bauteil drehfest festgelegt wird, wobei das Verbindungselement durch das Zwischenelement und das erste Bauteil in das zweite Bauteil eingeschraubt wird.

Zur Festlegung des Zwischenelements am zweiten Bauteil kann beispielsweise das Zwischenelement an dem oder den Formelementen festgelegt, insbesondere auf diese aufgesteckt, werden.

Mit anderen Worten sieht das erfindungsgemäße Verfahren vor, vor Montage des Verbindungselements das Zwischenelement als Schutz, insbesondere Drehmomentaufnahme und/oder -ableitung, anzubringen. Wird dann das Verbindungselement montiert, beispielsweise eingeschraubt, kann verhindert werden, dass ein Drehmoment von dem Verbindungselement, insbesondere einem Kopf des Verbindungselements, auf das erste Bauteil übertragen wird. Das erste Bauteil kann somit relativ zum zweiten Bauteil in seiner vorgesehenen Relativposition während der Montage des Verbindungselements verbleiben.

Eine Präzisionsjustierung des ersten relativ zum zweiten Bauteil lässt sich erreichen, indem vor Festlegen des Zwischenelements das erste Bauteil relativ zum zweiten Bauteil, insbesondere mittels eines Justierwerkzeugs, justiert wird.

Es handelt sich gemäß der Erfindung bei dem ersten und dem zweiten Bauteil um Bauteile einer Leuchte eines Kraftfahrzeugs, sodass während der Präzisionsjustierung das sich ergebende Lichtbild betrachtet und überwacht werden kann.

Zur Justierung kann das erste Bauteil relativ zum zweiten Bauteil verlagert und/oder gedreht werden.

Denkbar ist auch, dass das erste Bauteil am zweiten Bauteil mittels Klebens fixiert wird. Durch Fixierung mittels Klebens kann insbesondere eine vorläufige Fixierung erfolgen, auf der aufbauend dann eine endgültige Festlegung der beiden Bauteile aneinander vorzugsweise mittels des Verbindungselements erfolgen kann.

Dazu kann beispielsweise Klebstoff in einen oder mehrere als Klebetöpfe ausgebildete Formelementdurchgangsöffnungen gegeben werden. Zuvor oder besonders bevorzugt danach, insbesondere solange der Klebstoff noch nicht ausgehärtet ist, kann die Präzisionsjustierung erfolgen.

Ist der Klebstoff ein elektromagnetisch härtender Klebstoff, beispielsweise ein UV-Licht-härtender Klebstoff, so kann anschließend der Klebstoff durch Bestrahlen mit elektromagnetischer Bestrahlung, beispielsweise UV-Licht, ausgehärtet werden.

Somit können Herstellungsfehler aufgrund von geringfügigen Störungen des Betriebsablaufes, beispielsweise durch Erschütterungen, vermieden werden. Im Anschluss daran kann dann das Verbindungselement montiert, beispielsweise eingeschraubt, werden, um eine gewünschte, insbesondere dauerhafte Endfestigkeit der Verbindung bzw. Festlegung des ersten Bauteils am zweiten Bauteil zu erreichen.

Aufgrund der sich ergebenden Präzisionsanforderungen kann das Verfahren gemäß der Erfindung besonders vorteilhaft angewendet werden, indem das erste Bauteil ein Reflektor ist und das zweite Bauteil ein Kühlkörper ist.

Das Verfahren ist jedoch nicht auf den Bereich der Herstellung von Leuchten beschränkt, sondern kann, nicht beansprucht, auch allgemein zur Verbindung zweier aneinander festzulegender Bauteile angewendet werden. Dies gilt insbesondere, wenn die zwei Bauteile zueinander präzisionspositioniert festgelegt werden sollen.

Weitere Merkmale und Vorteile der Erfindung ergeben sich aus der nachfolgenden detaillierten Beschreibung eines Ausführungsbeispiels der Erfindung anhand der Figuren der Zeichnung, die erfindungswesentliche Einzelheiten zeigen, sowie aus den Ansprüchen.

Die einzelnen Merkmale können je einzeln für sich oder zu mehreren in beliebigen Kombinationen bei Varianten der Erfindung verwirklicht sein. In der schematischen Zeichnung sind Ausführungsbeispiele der Erfindung dargestellt, welche in der nachfolgenden Beschreibung näher erläutert werden.

Es zeigen:
- Fig. 1: einen Detailausschnitt einer Leuchte mit einer erfindungsgemäßen Anordnung;
- Fig. 2: eine Detailansicht auf ein zweites Bauteil der Anordnung der Fig.l;
- Fig. 3: eine Detailansicht auf ein auf das zweite Bauteil der Fig. 2 aufgesetztes erstes Bauteil;
- Fig. 4: eine Detailansicht analog der Fig. 3, wobei zusätzlich ein Zwischenelement auf das erste Bauteil aufgesetzt ist;
- Fig. 5: einen der Fig. 1 entsprechenden Detailausschnitt, jedoch mit einem Klebstoff, und
- Fig. 6: eine schematische Darstellung des erfindungsgemäßen Verfahrens.

Zur Erleichterung des Verständnisses der Erfindung sind soweit möglich in allen Figuren gleiche Bezugszeichen für sich jeweils entsprechende Elemente eingetragen.

**Fig. 1** zeigt einen Detailausschnitt einer schematisch dargestellten Leuchte **10.** Die Leuchte 10 ist eine LED-basierte Kraftfahrzeugleuchte.

Insbesondere ist eine erfindungsgemäße Anordnung **12** der Leuchte 10 zu erkennen. Die Anordnung 12 weist ein erstes Bauteil **14** auf. Das erste Bauteil 14 ist als Reflektor ausgebildet. Das erste Bauteil 14 ist aus einem spritzgussfähigen Kunststoff, insbesondere Polycarbonat, hergestellt.

Das erste Bauteil 14 ist mittels eines Verbindungselements **24** der Anordnung 12 entlang einer Verbindungsachse V an einem zweiten Bauteil **16** festgelegt.

Das zweite Bauteil 16 ist als Kühlkörper ausgebildet. Das erste Bauteil 14 und das zweite Bauteil 16 sind somit als Elemente einer Kraftfahrzeugleuchte ausgebildet.

Das Verbindungselement **24** ist in diesem Ausführungsbeispiel als Schraube ausgebildet.

Zu erkennen ist des Weiteren, dass das zweite Bauteil 16, d. h. der Kühlkörper, zwei Formelemente **18** aufweist. Sie sind jeweils als Vorsprung des zweiten Bauteils 16 ausgebildet. Sie weisen eine dorn- bzw. zapfenförmige Gestalt auf. Die beiden Formelemente 18 sind somit unabhängig vom ersten Bauteil 14. Sie durchdringen das erste Bauteil 14 durch jeweils eine ihnen jeweils zugeordnete, im ersten Bauteil 14 zur Aufnahme des jeweiligen Formelements 18 ausgebildete Formelementdurchgangsöffnung **20.** Die Formelemente 18 sowie die ihnen jeweils zugeordneten Formelementdurchgangsöffnungen 20 befinden sich jeweils außerhalb der Verbindungsachse V.

An den beiden Formelementen 18 ist ein Zwischenelement **22**, insbesondere formschlüssig, angeordnet. Dabei ist zwischen dem ersten Bauteil 14 und einem als Anschlag ausgebildeten Kopf **26** des Verbindungselements 24 das Zwischenelement 22 angeordnet. Somit liegt der Kopf 26 im in Fig. 1 dargestellten, montierten Zustand des Verbindungselements 24 an dem Zwischenelement 22 an.

Zu erkennen ist, dass das Zwischenelement 22 mittels der beiden vom ersten Bauteil 14 unabhängigen Formelemente 18 bezüglich einer Drehung um die Verbindungsachse V relativ zum zweiten Bauteil 16 drehfest festgelegt ist.

Senkrecht zur Verbindungsachse V sind Ebenen **E** definiert.

Auch ohne montiertes Verbindungselement 24 kann das Zwischenelement 22 aufgrund der Formelemente 18 relativ zum zweiten Bauelement 16 weder in einer der Ebenen E, d. h. relativ zur Verbindungsachse V oder zu einer zu dieser parallelen Drehachse, gedreht werden, noch kann es in einer der Ebenen E verlagert werden. Als einzige freie Bewegungsdimension des Zwischenelements 22 verbleibt diesem somit auch in diesem Fall zumindest im Wesentlichen eine Verlagerung parallel zur Verbindungsachse V.

Zur Aufnahme der Formelemente 18 weist das Zwischenelement 22 ferner zwei Formelementaufnahmen **19** auf. Die Formelementaufnahmen 19 sind als Durchgangsöffnungen gebildet, deren Querschnitt dem Querschnitt der Formelemente 18 entspricht. Somit ist eine formschlüssige Verbindung zwischen den Formelementen 18 und dem Zwischenelement 22 gebildet. Insbesondere ist das Zwischenelement 22 mittels der Formelementaufnahmen 19 auf die diesen jeweils zugeordneten Formelemente 18 - und damit auch auf das zweite Bauteil 16 - aufgesteckt.

Zur weiteren Erläuterung des Aufbaus der Anordnung 12 zeigen die nachfolgend beschriebenen Fig. 2 bis Fig. 4 schematisch dargestellte Zerlegungszustände der Anordnung 12 der bislang beschriebenen Ausführungsform. Die Darstellung der Fig. 5 entspricht der Darstellung der Anordnung gemäß Fig. 1 mit Ausnahme eines in die Anordnung eingebrachten Klebstoffs.

**Fig. 2** zeigt das zweite Bauteil 16, d. h. den Kühlkörper, der Fig. 1. Zu erkennen sind wiederum die am zweiten Bauteil 16 angeordneten und von diesem abragenden Formelemente 18.

Das zweite Bauteil 16 weist eine Verbindungselementöffnung **28** auf, die in diesem Ausführungsbeispiel als Sackloch, insbesondere als Schraubenaufnahme, ausgebildet ist. Die Verbindungselementöffnung 28 dient zur Aufnahme des Verbindungselements 24 (Fig. 1) im Bauteil 16.

Eine Oberseite **30** des zweiten Bauteils 16 dient als Auflagefläche für das erste Bauteil 14 (Fig. 1), insbesondere als Reflektorauflagefläche. Die Oberseite 30 ist zumindest bereichsweise eben ausgebildet. Die Oberseite 30 bildet somit eine Referenzgeometrie zur Referenzierung einer Null-Lage entlang der Verbindungsachse V.

**Fig. 3** zeigt das zweite Bauteil 16 gemäß Fig. 2, auf das das erste Bauteil 14, das heißt der Reflektor, aufgesetzt ist.

Die Formelementdurchgangsöffnungen 20 weisen, zumindest in dem Abschnitt, mit dem die Formelemente 18 durch das erste Bauteil 14 ragen, einen größeren Querschnitt auf als der jeweilige Querschnitt der Formelemente 18. Wie später noch näher erläutert wird, können die Formelementdurchgangsöffnungen 20 somit als Klebetöpfe genutzt werden.

Weiter weist das erste Bauteil 14 eine Verbindungselementöffnung **29** auf, die in diesem Falle einen größeren Querschnitt aufweist als ein Schaft des Verbindungselements 24 (Fig. 1), mit dem das Verbindungselement 24 durch das erste Bauteil 14 zur Festlegung des ersten Bauteils 14 am zweiten Bauteil 16 ragt. Insbesondere ist der Querschnitt der Verbindungselementöffnung 29 nicht kreisförmig ausgebildet. Somit ergibt sich ein Freiraum bzw. ein Spiel insbesondere für das Verbindungselement 24.

Das erste Bauteil 14 kann im in Fig. 3 dargestellten Zerlegungszustand relativ zum zweiten Bauteil 16 in einer zur Verbindungsachse V senkrechten Ebene E verlagert und/oder relativ zum zweiten Bauteil 16 gedreht werden. Insbesondere kann die Position und die Lage des ersten Bauteils 14 relativ zum zweiten Bauteil 16 präzisionsjustiert werden, solange die Bauteile 14, 16 nicht aneinander festgelegt sind, insbesondere solange das Verbindungselement 24 nicht montiert ist und keine anderweitige Fixierung vorliegt.

In der **Fig. 4** ist nun ein Zerlegungszustand abgebildet, bei dem über dem ersten Bauteil 14 das Zwischenelement 22 angeordnet und insbesondere auf die Formelemente 18 aufgesteckt ist.

Zu erkennen ist, dass das Zwischenelement 22 als längliches Blech ausgebildet ist. Es weist zentral eine ebenfalls als Durchgangsöffnung ausgebildete Verbindungselementöffnung **32** auf. Die Verbindungselementöffnungen 28, 29, 32 sind derart in ihren jeweiligen Bauelementen angeordnet, dass sie zur Montage des Verbindungselements 24 (Fig. 1) zueinander im Wesentlichen fluchten. Insbesondere kann somit das Verbindungselement 24 durch die Verbindungselementöffnungen 28, 29, 32 hindurchgesteckt oder in diese eingeschraubt werden.

Des Weiteren ist zu erkennen, dass in den Formelementdurchgangsöffnungen 20 des ersten Bauteils 14 ein Klebstoff **31** angebracht ist. Der Klebstoff 30 ist ein UV-Licht-härtender Klebstoff. Im in der Fig. 4 dargestellten Zerlegungszustand ist dieser Klebstoff 31 bereits mittels Bestrahlen durch UV-Licht ausgehärtet.

Das erste Bauteil 14 ist durch den Klebstoff 31 am zweiten Bauteil zumindest gegenüber geringen Schub- oder Zugkräften oder Drehmomenten festgelegt. Das erste und das zweite Bauteil 14, 16 sind somit relativ zueinander, zumindest gegenüber geringen Belastungen oder Störeinflüssen, fixiert.

Im Unterschied zur Darstellung der Fig. 1 weist die Anordnung 12 gemäß Fig. 5 den - nunmehr ausgehärteten - Klebstoff 31 auf.

Zu erkennen ist, dass im Gegensatz zum Zustand gemäß der Fig. 4 das Verbindungselement 24 durch die Verbindungselementöffnungen 28, 29, 32 (Fig. 4) durch- bzw. eingeschraubt ist.

Abschließend zeigt **Fig. 6** eine schematische Darstellung des erfindungsgemäßen Verfahrens. Zum besseren Verständnis werden wiederum die Bezugszeichen der vorangehenden Figuren zur Bezeichnung der jeweiligen Elemente der erfindungsgemäßen Anordnung bzw. Leuchte verwendet.

In einem ersten Schritt **100** wird das zweite Bauteil 16 zur Festlegung des ersten Bauteils 14 an diesem vorbereitet. Insbesondere wird das zweite Bauteil 16, beispielsweise an einer Objekthalterung und/oder auf einem Arbeitstisch, fixiert. Eine Lichtbildmessvorrichtung (in den vorangehenden Figuren nicht dargestellt), beispielsweise bestehend aus einer Lichtquelle und einer Bildaufnahme- und -auswertungseinheit zur Aufnahme eines später reflektierten Lichtbildes wird in Betrieb genommen.

In einem zweiten Schritt **102** wird das erste Bauteil 14 auf das zweite Bauteil 16 aufgesetzt. Hierzu genügt zunächst eine grobe Vorpositionierung, die sich im Regelfall selbsttätig durch die Formelemente 18 in Verbindung mit den Formelementdurchgangsöffnungen 20 ergibt. Anschließend werden die als Klebetöpfe ausgebildeten Formelementdurchgangsöffnungen 20 mit dem Klebstoff 31, einem UV-Licht härtenden Klebstoff, befüllt.

In einem nachfolgenden Schritt **104** werden das erste und das zweite Bauteil relativ zueinander präzisionspositioniert. Dazu wird ein Justierwerkzeug (in den Fig. 1 bis Fig. 5 nicht dargestellt) verwendet. Als Angriffspunkt für das Justierwerkzeug dient die Verbindungselementöffnung 29 des ersten Bauteils 14. Bei gleichzeitiger Betrachtung des mittels der Lichtbildmessvorrichtung gemessenen Lichtbildes wird der Reflektor, das heißt das erste Bauteil 14, relativ zum zweiten Bauteil 16 verlagert, und/oder gedreht, bis das gemessene Lichtbild, vorzugsweise bis auf ein vorgegebenes Toleranzmaß, mit einem Soll-Lichtbild übereinstimmt. Der Klebstoff 31 wird sodann mittels UV-Lichtbestrahlung ausgehärtet.

Das Justierwerkzeug wird nun entfernt.

Anschließend wird das Zwischenelement 22 aufgesetzt. Dabei wird, insbesondere mittels der Formelemente 18, das Zwischenelement 22 bezüglich einer Drehung um die Verbindungsachse V relativ zum zweiten Bauteil 16 drehfest festgelegt.

In einem abschließenden Schritt **106** wird das Verbindungselement 24, das heißt die Schraube, durch das Zwischenelement 22 und das erste Bauteil 14 in das zweite Bauteil 16 eingeschraubt. Somit wird das erste Bauteil 14 am zweiten Bauteil 16 mittels des Verbindungselements 24 der Anordnung 12 festgelegt.

Während des Einschraubens nähert sich der Kopf 26 des Verbindungselements 24 dem Zwischenelement 22, bis er schließlich dieses kontaktiert. Selbst wenn der Kopf 26 dabei ein Drehmoment auf das Zwischenelement 22 ausübt, bleibt somit dennoch die vorangehende Präzisionsjustierung des ersten Bauteils 14 relativ zum zweiten Bauteil 16 vollumfänglich aufrechterhalten, da das Drehmoment auf das zweite Bauteil 16 und von dort weg, beispielsweise auf die Objekthalterung oder den Arbeitstisch, geleitet wird.

Bei einer Variante des Verfahrens werden die Bauteile 14, 16 im Schritt 104 relativ zueinander verlagert und/oder gedreht, bis sie eine vorgegebene Relativposition und/oder Relativlage, vorzugsweise bis auf ein vorgegebenes Toleranzmaß, zueinander aufweisen. Bei dieser Verfahrensvariante kann auf die Lichtbildmessvorrichtung und die Erfassung eines Lichtbilds sowie auf die damit verbundenen Vorbereitungen verzichtet werden. Anstelle dessen kann eine direkte Positions- und/oder Lageerfassung, beispielsweise durch eine auf die Bauteile 14, 16 gerichtete Bildaufnahme- und -auswertungseinheit, erfolgen, um die Verlagerung und/oder Drehung zu überwachen.

## Patentansprüche

1. **Anordnung (12)** mit einem ersten, an einem zweiten Bauteil (16) der Anordnung (12) mittels eines Verbindungselements (24) der Anordnung (12) entlang einer Verbindungsachse (V) festzulegenden Bauteil (14), wobei das erste Bauteil (14) als Reflektor und das zweite Bauteil (16) als Kühlkörper einer Kraftfahrzeugleuchte ausgebildet sind, wobei das Verbindungselement (24) durch das erste Bauteil (14) durch- und in das zweite Bauteil (16) hineindringt, wobei zwischen dem ersten Bauteil (14) und einem als Anschlag ausgebildeten Kopf (26) des Verbindungselements (24) ein Zwischenelement (22) angeordnet ist, wobei das Zwischenelement (22) mittels wenigstens eines vom ersten Bauteil (14) unabhängigen Formelements (18) bezüglich einer Drehung um die Verbindungsachse (V) relativ zum zweiten Bauteil (16) drehfest festlegbar oder festgelegt ist, wobei
a. das Formelement (18) als Vorsprung des zweiten Bauteils (16) oder des Zwischenelements (22) ausgebildet ist und/oder
b. das Formelement (18) am zweiten Bauteil (16) ausgebildet ist, und/oder
c. das erste Bauteil (14) eine Formelementdurchgangsöffnung (20) zur Aufnahme des Formelements (18) aufweist.

2. Anordnung nach Anspruch 1, **dadurch gekennzeichnet, dass** das Verbindungselement (24) schraubenförmig, insbesondere als Schraube, ausgebildet ist.

3. Anordnung nach dem vorhergehenden Anspruch, **dadurch gekennzeichnet, dass** der Querschnitt der Formelementdurchgangsöffnung (20) in einer Ebene (E) senkrecht zur Verbindungsachse (V) zumindest abschnittsweise größer ist als der Querschnitt des Formelements (18).

4. Anordnung nach einem der vorhergehenden Ansprüche, **dadurch gekennzeichnet, dass** das erste Bauteil (14) und das zweite Bauteil (16) in ihrer relativen Lage zueinander durch einen Klebstoff (31) fixiert sind.

5. Anordnung nach einem der vorhergehenden Ansprüche, **dadurch gekennzeichnet, dass** das erste Bauteil (14) aus einem Kunststoff, insbesondere einem spritzgussfähigen Kunststoff, beispielsweise Polycarbonat, gebildet ist oder einen solchen aufweisen.

6. **Leuchte (10)** mit wenigstens einer Anordnung (12) nach einem der vorhergehenden Ansprüche.

7. **Verfahren** zur Festlegung eines ersten Bauteils (14) an einem zweiten Bauteil (16) einer Anordnung (12) nach einem der Ansprüche 1 bis 5 und/oder einer Leuchte (10) nach Anspruch 6 **dadurch gekennzeichnet, dass** vor Festlegen des ersten Bauteils (14) am zweiten Bauteil (16) mittels des Verbindungselements (24) der Anordnung (12) das Zwischenelement (22) bezüglich einer Drehung um die Verbindungsachse (V) relativ zum zweiten Bauteil (16) drehfest festgelegt wird, wobei das Verbindungselement (24) durch das Zwischenelement (22) und das erste Bauteil (14) in das zweite Bauteil (16) eingeschraubt wird.

8. Verfahren nach dem vorhergehenden Anspruch, **dadurch gekennzeichnet, dass** vor Festlegen des Zwischenelements (22) das erste Bauteil (14) relativ zum zweiten Bauteil (16), insbesondere mittels eines Justierwerkzeugs, justiert wird.

9. Verfahren nach einem der Ansprüche 7 oder 8, **dadurch gekennzeichnet, dass** das erste Bauteil (14) relativ zum zweiten Bauteil (16) durch Kleben fixiert wird.

## Claims

1. Arrangement (12) comprising a first component (14) which is to be secured to a second component (16) of the arrangement (12) by means of a connecting element (24) of the arrangement (12) along a connecting axis (V), wherein the first component (14) is designed as a reflector and the second component (16) is designed as a heat sink of a motor vehicle lamp, wherein the connecting element (24) extends through the first component (14) and into the second component (16), wherein an intermediate element (22) is arranged between the first component (14) and a head (26), designed as a stop, of the connecting element (24), wherein the intermediate element (22) is or can be secured in a rotationally fixed manner relative to the second component (16) with respect to a rotation about the connecting axis (V) by means of at least one shaped element (18) which is independent of the first component (14), wherein
a. the shaped element (18) is designed as a projection of the second component (16) or of the intermediate element (22) and/or
b. the shaped element (18) is formed on the second component (16), and/or
c. the first component (14) has a shaped-element through-opening (20) for receiving the shaped element (18).

2. Arrangement according to claim 1, **characterized in that** the connecting element (24) is helical, in particular in the form of a screw.

3. Arrangement according to the preceding claim, **characterized in that** the cross section of the shaped-element through-opening (20) in a plane (E) perpendicular to the connecting axis (V) is larger, at least in portions, than the cross section of the shaped element (18).

4. Arrangement according to any of the preceding claims, **characterized in that** the first component (14) and the second component (16) are fixed in their relative position to one another by an adhesive (31).

5. Arrangement according to any of the preceding claims, **characterized in that** the first component (14) is made from or comprises a plastic, in particular an injection-moldable plastic, for example polycarbonate.

6. Lamp (10) comprising at least one arrangement (12) according to any of the preceding claims.

7. Method for securing a first component (14) to a second component (16) of an arrangement (12) according to any of claims 1 to 5 and/or a lamp (10) according to claim 6, **characterized in that**, prior to securing the first component (14) to the second component (16) by means of the connecting element (24) of the arrangement (12), the intermediate element (22) is secured in a rotationally fixed manner relative to the second component (16) with respect to a rotation about the connecting axis (V), the connecting element (24) being screwed through the intermediate element (22) and the first component (14) into the second component (16).

8. Method according to the preceding claim, **characterized in that**, before the intermediate element (22) is secured, the first component (14) is adjusted relative to the second component (16), in particular by means of an adjustment tool.

9. Method according to either claim 7 or claim 8, **characterized in that** the first component (14) is fixed relative to the second component (16) by gluing.

## Revendications

1. **Agencement (12)** comportant un premier composant (14) à fixer à un second composant (16) de l'agencement (12) le long d'un axe de liaison (V) au moyen d'un élément de liaison (24) de l'agencement (12), le premier composant (14) étant conçu en tant que réflecteur et le second composant (16) étant conçu en tant que dissipateur thermique d'un luminaire de véhicule automobile, l'élément de liaison (24) pénétrant à travers le premier composant (14) et dans le second composant (16), un élément intermédiaire (22) étant disposé entre le premier composant (14) et une tête (26) de l'élément de liaison (24) conçue en tant que butée, l'élément intermédiaire (22) pouvant être fixé ou étant fixé de manière solidaire en rotation par rapport au second composant (16) au moyen d'au moins un élément façonné (18) indépendant du premier composant (14) par rapport à une rotation autour de l'axe de liaison (V),
a. l'élément façonné (18) étant conçu en tant que saillie du second composant (16) ou de l'élément intermédiaire (22) et/ou
b. l'élément façonné (18) étant conçu sur le second composant (16), et/ou
c. le premier composant (14) présentant une ouverture de passage d'élément façonné (20) permettant de recevoir l'élément façonné (18).

2. Agencement selon la revendication 1, **caractérisé en ce que** l'élément de liaison (24) est conçu hélicoïdal, en particulier sous forme de vis.

3. Agencement selon la revendication précédente, **caractérisé en ce que** la section transversale de l'ouverture de passage d'élément façonné (20), dans un plan (E) perpendiculaire à l'axe de liaison (V), est plus grande que la section transversale de l'élément façonné (18), au moins dans certaines régions.

4. Agencement selon l'une des revendications précédentes, **caractérisé en ce que** le premier composant (14) et le second composant (16) sont fixés dans leur position relative l'un par rapport à l'autre par un adhésif (31).

5. Agencement selon l'une des revendications précédentes, **caractérisé en ce que** le premier composant (14) est formé d'une matière plastique, en particulier d'une matière plastique pouvant être moulée par injection, par exemple du polycarbonate, ou en présente une.

6. **Luminaire (10)** comportant au moins un agencement (12) selon l'une des revendications précédentes.

7. Procédé permettant la fixation d'un premier composant (14) à un second composant (16) d'un agencement (12) selon l'une des revendications 1 à 5 et/ou d'un luminaire (10) selon la revendication 6, **caractérisé en ce qu'**avant la fixation du premier composant (14) au second composant (16) au moyen de l'élément de liaison (24) de l'agencement (12), l'élément intermédiaire (22) est fixé de manière solidaire en rotation par rapport au second composant (16) par rapport à une rotation autour de l'axe de liaison (V), l'élément de liaison (24) étant vissé dans le second composant (16) à travers l'élément intermédiaire (22) et le premier composant (14).

8. Procédé selon la revendication précédente, **caractérisé en ce qu'**avant la fixation de l'élément intermédiaire (22), le premier composant (14) est réglé par rapport au second composant (16), en particulier au moyen d'un outil de réglage.

9. Procédé selon l'une des revendications 7 ou 8, **caractérisé en ce que** le premier composant (14) est fixé par rapport au second composant (16) par collage.
